# EUROPÄISCHE PATENTSCHRIFT

(11) **EP 2 301 871 B1**
(45) Veröffentlichungstag und Bekanntmachung des Hinweises auf die Patenterteilung: **05.06.2013**
(21) Anmeldenummer: 10175991.8
(22) Anmeldetag: 09.09.2010
(51) Int. Cl.: B65H 19/22

(54) **Verfahren und Vorrichtung zur Hülsenbeschickung von Doppeltragwalzenrollern bei laufendem Betrieb**
Method and device for sleeve loading in double carrier-drum winder during operation
Procédé et dispositif de chargement de noyaux pour enrouleuse avec deux cylindres de support en fonctionnement continu

(30) Priorität: 28.09.2009 DE 102009045073
(43) Veröffentlichungstag der Anmeldung: 30.03.2011
(73) Patentinhaber: Voith Patent GmbH, 89520 Heidenheim (DE)
(72) Erfinder: Cramer, Dirk, 47259, Duisburg (DE)

(56) Entgegenhaltungen:
- DE-A1- 2 032 724
- DE-A1- 3 816 774
- US-A- 3 841 578
- US-A- 4 183 474

## Beschreibung

Die Erfindung betrifft ein Verfahren zum Aufwickeln einer Materialbahn auf mindestens eine in einem aus zwei Tragwalzen gebildeten Wickelbett liegende Hülse, wobei der entstehende Wickel wenigstens in der Anfangsphase des Wickelprozesses von einer Andruckwalze in das Wickelbett gedrückt wird und nach Erreichen eines End-Solldurch-messers wenigstens bei reduzierter Wickelgeschwindigkeit unter Abtrennung der Materialbahn aus dem Wickelbett ausgestoßen wird, und der durch die Abtrennung entstandene neue Materialbahnanfang anschließend auf mindestens eine neue in das Wickelbett eingebrachte Hülse aufgewickelt wird , wobei man in den von den beiden Tragwalzen und dem laufenden Wickel begrenzten Raum die mindestens eine neue Hülse einbringt, frühestens sobald die geometrischen Verhältnisse dieses Raumes und die der Hülse das gestatten.

Ferner betrifft die Erfindung eine Vorrichtung zur Durchführung des Verfahrens.

Die Erfindung wird im folgenden anhand einer Rollenwickelvorrichtung, insbesondere einer Rollenschneidvorrichtung, für Papier- und Kartonbahnen beschrieben. Sie ist aber in ähnlicher Weise auch auf Verfahren bzw. Vorrichtungen anwendbar, auf denen Rollen mit anderen Bahnen vergleichbarer Eigenschaften gewickelt und/oder geschnitten werden.

Nach ihrer Herstellung werden Papier- und Kartonbahnen zu Rollen aufgewickelt. Diese auch als Maschinen- oder Mutterrollen bezeichneten Rollen erreichen mittlerweile Breiten bis über 11.000 mm und Durchmesser bis zu 4.000 mm. Mit derartigen Abmessungen sind sie meist nicht in den Verkehr bringbar. Zu diesem Zweck müssen sie zuvor in sogenannte Kunden- oder Fertigrollen verwandelt werden. Das geschieht auf Rollenschneidmaschinen, die aus einer Abwicklung für die erwähnten Mutterrollen, einer Einrichtung zum Längsschneiden der abgewickelten Bahn und len, einer Einrichtung zum Längsschneiden der abgewickelten Bahn und einer Aufwicklung bestehen, in der die entstandenen Einzelbahnen zu Fertigrollen aufgewickelt werden. Die Kundenrollen haben im fertigen Zustand Durchmesser im Bereich von 400 mm bis 2.500 mm und Breiten in der Größenordnung von 300 bis 4.500 mm. Aus der Mutterrolle werden in den Rollenschneidmaschinen also in einem einzigen Arbeitsgang mehrere Kundenrollen gleichzeitig erzeugt. Für die simultan gewickelten Einzelrollen wird häufig auch der Begriff "Kundenrollensatz" verwandt. Aus dem erwähnten Verhältnis von Mutterrollendurchmesser zu Kunderrollendurchmesser folgt, dass ein und dieselbe Mutterrolle für mehrere Fertigrollensätze "gut" ist. Bei den Rollenschneidmaschinen unterscheidet man zwei Grundtypen, den Doppeltragwalzenwickler und den Stützwalzenwickler. Bei ersterem, auf den allein sich die Erfindung bezieht, liegen auf zwei achsparallelen Tragwalzen soviel Hülsen in axialer Richtung nebeneinander im Wickelbett als Teilbahnen geschnitten werden. Damit die Einzelbahnen auf die jeweiligen Hülsen aufgewickelt werden können, müssen die Einzelbahnanfänge auf den Hülsen festgelegt werden. Zu diesem Zweck sind die Hülsen regelmäßig mit einem doppelseitigen Klebeband oder ähnlichem versehen. In die randständigen Hülsen des Hülsensatzes greift während des gesamten Wickelprozesses ein Hülsenführungskopf ein, der den Hülsen- bzw. den entstehenden Fertigrollensatz "zentriert" hält. Den Fertigrollen möchte man eine bestimmte Wickelstruktur verleihen. Die Rollen sollen regelmäßig im Inneren härter gewickelt sein als in ihrem Umfangsbereich. Mit anderen Worten, die Wickelhärte soll von innen nach außen abnehmen. Ein solcher Wickelhärteverlauf lässt sich ohne geeignete Maßnahmen nicht realisieren. Zu Beginn des Wickelvorgangs bestehen die Einzelrollen nämlich praktisch nur aus den Wickelhülsen. Sie sind dann noch so leicht, dass die aus ihrem Gewicht resultierenden Kräfte in den beiden Nips zwischen den Rollen und den Tragwalzen zur Erzeugung der Soll-Wickelhärte nicht ausreichen. Es ist daher bekannt, den Einzelrollensatz zu Beginn des Wickelvorgangs mittels einer auf seiner Scheitellinie aufgesetzten Belastungswalze mit zusätzlicher Kraft in das Wickelbett zu drücken; mit wachsendem Durchmesser und damit zunehmendem Gewicht der Einzelrollen wird diese Zusatzkraft natürlich gezielt zurückgefahren.

Wie oben erwähnt, lassen sich aus ein und derselben Mutterrollen fast immer mehrere Fertigrollensätze produzieren. Man geht dabei wie folgt vor: Hat der aktuelle Fertigrollensatz nahezu seinen Solldurchmesser erreicht, so wird die Arbeitsgeschwindigkeit über eine vorgegebene Rampe auf 0 m/min reduziert. Kurz vor Erreichen des Stillstands - bei Eintritt des Stillstandes entspricht der Ist-Durchmesser der Fertigrollen natürlich dem Soll-Durchmesser - schlägt man die Einzelbahnen ab, deren Enden im Nachlauf noch auf den jeweiligen Rollen festgelegt werden. Alsdann wird bei stillstehender Anlage der fertige Kundenrollensatz aus dem Wickelbett ausgestoßen und ein neuer Hülsensatz in das freigewordene Wickelbett eingebracht - vgl. z.B. DE 43 34 029 C2. Erst wenn das geschehen ist, kann ein neuer Wickelprozess beginnen. Der Fachmann fasst diese Vorgänge unter dem Begriff "Set- oder Wurf-Wechsel" zusammen. Es leuchtet ein, dass diese Setwechsel Zeit kosten und die Produktivität der Rollenschneider herabdrücken. Um die negative Auswirkung zu verdeutlichen, folgendes Beispiel: Findet beim Rollenschneiden durchschnittlich alle 6 Minuten ein Set-Wechsel statt - diese Ziffer ist durchaus praxisnah - , so ergibt sich im 24-Stundenbetrieb bereits die beträchtliche Zahl von 240 Set-Wechseln. Auf ein Betriebsjahr hochgerechnet kommt es demnach zu etwa 85.000 kleinen "Produktionsausfällen", was sich bei einer Dauer von 20 sec pro Set-Wechsel jährlich zu rd. 20 Tage "Produktionsunterbrechung" aufaddiert.

Bezüglich des Standes der Technik wird auf DE 602 03 901 T2 verwiesen, bei dem ein Verfahren und eine Vorrichtung für einen Doppeltragwalzen-Rollenschneider beschrieben sind, bei dem eine der beiden Tagwalzen für den Setwechsel so bewegt wird, dass sich vorübergehend ein Abstand zwischen beiden Tragwalzen ergibt, der groß genug ist, um einen Satz neuer Wickelhülsen von unten durch den Spalt hindurch nach oben zu verlagern. Sobald der neue Hülsensatz den Spalt passiert hat, muss die zuvor bewegte Tragwalze natürlich in ihre ursprüngliche Position zurückbewegt werden.

Ähnliche Einrichtungen sind auch aus der DE 38 16 774 A1 und der US 3 841 578 A bekannt.

Aus der DE 20 32 724 A1 bei der zum Setwechsel der neue Hülsensatz von unter und unter Kontaktausbildung zwischen den beiden Tragwalzen hindurch gepresst wird. Den darüber angeordneten Raum erreicht er jedoch erst, bei Auslagerung des fertigen Wickelrollensatzes.

Aus der US 4 183 474 A ist eine gattungsgemäße Wickelvorrichtung bekannt.

Der Erfindung liegt die Aufgabe zugrunde, ein Verfahren bzw. eine Vorrichtung der eingangs erwähnten Arten so weiterzubilden, dass die oben beschriebenen "Verlustzeiten" ohne größeren baulichen Aufwand weitgehend reduziert werden.

Diese Aufgabe wird erfindungsgemäß bei dem Verfahren der eingangs genannten Art dadurch gelöst, dass man die Hülse mittels einer Einrichtung abstützt, die durch den unveränderbaren Spalt zwischen den Tragwalzen hindurch in den besagten Raum hinein- bzw. aus dem besagten Raum herausbewegt wird und an ihrer Oberkante ein maschinenbreites Element trägt, das in besagtem Raum zu einer Hülsenrinne umgeformt wird.

Bei der Vorrichtung der eingangs beschriebenen Art wird die Aufgabe dadurch gelöst, dass die Einrichtung an ihrer Oberkante ein maschinenbreites Element trägt, das in den besagten Raum zu einer Hülsenrinne umformbar ist.

Nach der Erfindung wird im Zuge des Set-Wechsels ein neuer Satz Wickelhülsen bereits zu einem Zeitpunkt in das Wickelbett eingebracht, in dem der aktuelle Satz Fertigrollen in voller Aufwicklung befindlich ist. Voraussetzung für das Einbringen der Hülsen ist natürlich dass der den beiden Tragwalzen und dem laufenden Wickel begrenzten Raum so groß geworden ist, dass er die neuen Hülsen aufzunehmen vermag. Dieser Zustand ist zu Beginn eines jeden Wickelvorgangs noch nicht gegeben, tritt aber zwangsläufig ein, sobald der Durchmesser der aktuell gewickelten Rollen einen bestimmten Durchmesser erreicht hat. Ab sofort wird dann eine in dem Zwickel, der unterhalb des von dem laufenden Wickel ( ) und den Tragwalzen gebildeten begrenzten Raumes eine maschinenbreite Einrichtung angeordnet ist, durch den unveränderbaren Spalt zwischen der Tragwalzen hindurch in besagten Raum geschoben, wo ein an dieser Einrichtung angebrachtes und unten näher erläutertes Element nach seiner Umformung in der Lage ist, den neuen Hülsensatz abzustützen. Für die Beschickung dieses tragenden Elementes, das man auch als Hülsenrinne bezeichnen kann, mit Hülsen gibt es verschiedene bekannte Mittel, auf deren Darstellung hier verzichtet werden kann. Es versteht sich, dass die Vorrichtung aus ihrer eben beschriebenen Arbeitsstellung auf umgekehrtem Weg wieder in ihre Ausgangsposition zurückkehrt, sobald die Hülsen keiner Unterstützung durch sie mehr bedürfen, weil sie im Zuge des neuen Wickelprozesses und ihrer dadurch bewirkten Durchmesserzunahme nunmehr von den Tragwalzen gehalten werden.

Vorteilhafte Weiterbildungen ergeben sich aus den jeweiligen Unteransprüchen.

Nachfolgend wird die Erfindung unter Bezugnahme auf die Figuren 1 bis 4 genauer beschrieben, wobei sie allerdings keinesfalls eng auf die darin dargestellten Details begrenzt sein soll. Hierin zeigen:
**Fig. 1** in schematisierter Form die Seitenansicht einer Rollen- schneidmaschine vom Doppeltragwalzentyp;
**Fig. 2** den von den beiden Tragwalzen und dem laufenden Wickel begrenzten Raum in dem Augenblick, ab dem erstmalig hinrei- chend Platz für einen Satz neuer Wickelhülsen gegeben ist;
**Fig. 3** die erfindungsgemäße Vorrichtung in Grundstellung/Ruhe- stellung;
**Fig. 4** die erfindungsgemäße Vorrichtung in Arbeitsteilung,
**Fig. 5** einen vergrößerten Ausschnitt aus Fig. 3,
**Fig. 6** einen vergrößerten Ausschnitt aus Fig. 4. Gleiche Teile sind jeweils mit der gleichen Bezugsziffer versehen.

Die in **Fig. 1** dargestellte Rollenschneidmaschine (1) umfasst eine Abrollung (2), in der eine volle sogenannte Mutterrolle (3) drehbar gelagert ist, von der eine ggfs. bis zu 11.000 mm breite Bahn (4) abgezogen und anschließend in einer Längsschneidvorrichtung (5) in Einzelbahnen aufgeteilt wird. Diese Einzelbahnen werden sodann in einem aus zwei Tragwalzen (6, 7) bestehenden Wickelbett (8) zugeführt, in dem sie auf Wickelhülsen (12) zu Fertigrollen (9) aufgewickelt werden. Nach der Fig. laufen die Einzelbahnen durch den Spalt (10) zwischen den beiden Tragwalzen (6, 7) hindurch auf die Hülsen auf; dieser Warenlauf wird als "Zufuhr von unten" bezeichnet. Es sind aber auch abweichende Bahnführungen bekannt, bei denen die Einzelbahnen zunächst eine der beiden Tragwalzen (6 oder 7) umschlingen, um dann "von oben" in den Nip zwischen den Hülsen und der jeweiligen Tragwalze einzutreten. Während des Wickelprozesses wird der Hülsen/Einzelrollen-Satz von zwei, in die randständigen Hülsen- bzw. Einzelrollen/Wickel eingreifenden, hier nicht dargestellten Führungsköpfen gehalten. Auch eine Andruckwalze (11) ist vorgesehen, die den Einzelrollensatz zumindest zu Beginn des Wickelprozesses in das Wickelbett (8) drückt. Erfindungsgemäß ist die Rollenschneidmaschine (1) schließlich noch mit einer Einrichtung (14) ausgestattet, die dem Hülsenhandling dient und die **Fig. 3** und **Fig. 4** näher dargestellt ist.

Der Vergleich der zumindest der Größenordnung nach korrekt wiedergegebenen Durchmesser von Mutterrolle und Fertigrollen macht übrigens deutlich, dass sich aus ein und derselben Mutterrolle mehrere Sätze Fertigrollen erzeugen lassen.

Die in **Fig. 2** veranschaulichte Situation zeigt die Verhältnisse, die herrschen müssen, damit die Rollenschneidmaschine bereits bei fortlaufendem Wickelprozess mit einem Satz neuer Wickelhülsen beschickt werden kann. Basis sind Abmessungen, wie sie aus der Praxis bekannt sind. Danach ist das Einschieben von Hülsen (12) mit einem Außendurchmesser von 120 mm bei Tragwalzen (6, 7) mit einem Durchmesser von jeweils 1.000 und einem Achsabstand von 1.020 mm erst möglich, wenn der Durchmesser der in Aufrollung befindlichen Fertigrollen (9) einen Durchmesser von 950 mm überschritten hat - der Enddurchmesser ist vorliegenden mit 1.440 mm angenommen.

In **Fig. 3** ist die erfindungsgemäße Vorrichtung in ihrer Ausgangsposition dargestellt. Die Einrichtung (14), die später eine Hülsenrinne (18) bilden soll, ist im unteren Zwickel zwischen den Tragwalzen (6, 7) angeordnet. Sie besteht aus einem in X-Richtung maschinenbreiten und in Y-Richtung schmalen (Abmessung vorzugsweise kleiner als 40 mm) Teil, an dessen Oberkante (15) ein Element (16) angebracht, das in X-Richtung ebenfalls maschinenbreit ist und sich in Y-Richtung gleichfalls höchstens bis zu beispielsweise 40 mm ausdehnt. Aus dieser Stellung ist die Einrichtung (14) auf nicht näher dargestellte Weise vertikal derart verfahrbar, dass das Element (16) durch den unveränderbaren Spalt (10) zwischen den beiden Tragwalzen (6, 7) hindurch in den oberen Zwickel geschoben werden, um dort "ausgebreitet" zu werden. Das besagte Element (14) besteht aus einem an einer gemeinsamen Längsachse scharnierartig mit der Einrichtung (14) verbundenen Leistenpaar (17). Diese Leisten liegen hier vertikal dicht nebeneinander, sind mit nicht gesondert dargestellten Mitteln aber auch aus ihrer vertikalen Lage in eine horizontale schwenkbar.

**Fig. 4** schließlich zeigt die Vorrichtung in ihrer Arbeitsstellung im oberen Zwickel zwischen den beiden Tragwalzen (6, 7). Hier sind die Leisten (17), die in **Fig. 3** in zusammengeklapptem Zustand erscheinen, durch Verschwenken "ausgespreizt", so dass sie jetzt eine Auflagefläche (18) bildet, die die Hülsen abzustützen vermag. Es versteht sich, dass die Leistenpaar-Lösung nur eine Variante unter vielen anderen gleichwirkenden Lösungen ist; denkbar sind daneben z.B. teleskopartig sich nach links und rechts ausbreitende Teile bzw. eine schlauchartige Vorrichtung, die nach Passieren des Spaltes mittels eines Fluids ausbreitbar ist.

**Fig. 5** Diese einen Ausschnitt aus Fig. 3 wiedergebende vergrößerte Darstellung dient lediglich der besseren Veranschaulichung und bedarf deshalb keines eigenen Kommentars.

**Fig. 6** Diese einen Ausschnitt aus Fig. 4 wiedergebende vergrößerte Darstellung dient ebenfalls nur einer besseren Veranschaulichung, so dass auf eine eigene Erläuterung verzichtet werden kann.

### Bezugszeichenliste

| | |
|---|---|
| 1 | Rollenschneidmaschine |
| 2 | Abrollung |
| 3 | Mutterrolle |
| 4 | Materialbahn |
| 5 | Längsschneidvorrichtung |
| 6 | Tragwalze 1 |
| 7 | Tragwalze 2 |
| 8 | Wickelbett |
| 9 | Wickel/Fertigrolle |
| 10 | Spalt |
| 11 | Andruckwalze |
| 12 | Hülse |
| 13 | Raum |
| 14 | Einrichtung |
| 15 | Oberkante |
| 16 | Element |
| 17 | Leistenpaar |
| 18 | Hülsenrinne |

## Patentansprüche

1. Verfahren zum Aufwickeln einer Materialbahn (4) auf mindestens eine in einem aus zwei Tragwalzen (6, 7) gebildeten Wickelbett (8) liegende Hülse (12), wobei der entstehende Wickel (9) wenigstens in der Anfangsphase des Wickelprozesses von einer Andruckwalze (11) in das Wickelbett (8) gedrückt wird und nach Erreichen eines End-Solldurchmessers wenigstens bei reduzierter Wickelgeschwindigkeit unter Abtrennung der Materialbahn (4) aus dem Wickelbett (8) ausgestoßen wird, und der durch die Abtrennung entstandene neue Materialbahnanfang anschließend auf mindestens eine neue in das Wickelbett (8) eingebrachte Hülse (12) aufgewickelt wird, wobei man in den von den beiden Tragwalzen (6, 7) und dem laufenden Wickel (9) begrenzten Raum (13) die mindestens eine neue Hülse (12) einbringt, frühestens sobald die geometrischen Verhältnisse dieses Raumes (13) und der Hülse (12) das gestatten, **dadurch gekennzeichnet, dass** man die Hülse mittels einer Einrichtung abstützt, die durch den unveränderbaren Spalt zwischen den Tragwalzen hindurch in den besagten Raum hinein- bzw. aus dem besagten Raum herausbewegt wird und an ihrer Oberkante ein maschinenbreites Element trägt, das in besagtem Raum zu einer Hülsenrinne umgeformt wird.

2. Verfahren nach Anspruch 1, **dadurch gekennzeichnet, dass** man in den von den beiden Tragwalzen (6, 7) und dem laufenden Wickel (9) begrenzten Raum (13) die mindestens eine neue Hülse (12) einbringt, sobald die geometrischen Verhältnisse diese Raumes (13) und der Hülse (12) das gestatten.

3. Verfahren nach Anspruch 1 oder 2, **dadurch gekennzeichnet, dass** in dem von den beiden Tragwalzen (6, 7) und dem laufenden Wickel (9) begrenzten Raum zunächst eine Hülsenrinne (18) geschaffen wird, auf die anschließend in herkömmlicher Weise die mindestens eine Hülse (12) platziert wird.

4. Verfahren nach einem der vorhergehenden Ansprüche, **dadurch gekennzeichnet, dass** die Hülsenrinne (18) aus dem von den beiden Tragwalze (6, 7) und dem laufenden Wickel (9) begrenzten Raum (13) frühestens dann wieder entfernt wird, wenn der auf der mindestens einen Hülse (12) im Zuge des Wickelprozesses entstehende neue Wickel (9) von der Hülsenrinne (18) freigekommen ist.

5. Verfahren nach einem der vorhergehenden Ansprüche, dadurch gekennzeichnen, dass es automatisch gesteuert abläuft.

6. Vorrichtung zum Aufwickeln einer Materialbahn (4) auf mindestens eine in einem aus zwei Tragwalzen (6, 7) gebildeten Wickelbett (8) liegende Hülse (12), wobei der entstehende Wickel (9) wenigstens in der Anfangsphase des Wickelprozesses von einer Andruckwalze (11) in das Wickelbett (8) drückbar und nach Erreichen eines End- Solldurchmessers bei reduzierter Wickelgeschwindigkeit unter Abtrennung der Materialbahn (4) aus dem Wickelbett- (8) ausstoßbar ist und der durch die Abtrennung entstandene neue Materialbahnanfang anschließend auf eine neue in das Wickelbett (8) eingebrachte Hülse (12) aufwickelbar ist, wobei in dem Zwickel der unterhalb des von dem laufenden Zwickel (9) und den Tragwalzen (6, 7) gebildeten begrenzten Raums (13) eine maschinenbreite Einrichtung (14) angeordnet ist, die durch den unveränderbaren Spalt (10) zwischen den Tragwalzen (6, 7) hindurch in besagten Raum hinein- bzw. aus dem besagten Raum herausbewegbar ist,
**dadurch gekennzeichnet, dass** die Einrichtung (14) an ihrer Oberkante (15) ein maschinenbreites Element (16) trägt, das in besagtem Raum (13) zu einer Hülsenrinne (18) umformbar ist.

7. Vorrichtung nach Anspruch 6, **dadurch gekennzeichnet, dass** das Element (16) aus einem an einer gemeinsamen Längsachse scharnierartig mit der Einrichtung (14) verbundenen Leistenpaar (17) besteht und dass jede der beiden Leisten (17) aus ihrer ursprünglich vertikalen Lage in eine horizontal Lage schwenkbar ist, wodurch sich eine Hülsenrinne (18) ergibt, bzw. aus der horizontalen Lage wieder in eine vertikal zurückschwenkbar ist, so dass die Hülsenrinne (18) beseitigt wird.

8. Vorrichtung nach einem der vorhergehenden Ansprüche, **dadurch gekennzeichnet, dass** mechanische, pneumatische, hydraulischer oder elektrischer Aktuatoren vorhanden sind, die die Bewegungen steuern.

9. Vorrichtung nach Anspruch 8, **dadurch gekennzeichnet, dass** ein System den Betriebszustand, in dem die Rollenschneidmaschine (1) sich jeweils befindet überwacht, und die Aktuatoren so ansteuert, dass der Hülsenbeschickungsvorgang automatisch bei fortlaufendem Wickelprozess stattfinden kann.

## Claims

1. Method for winding up a material web (4) onto at least one core (12) lying in a winding bed (8) formed from two carrier rolls (6, 7), the reel (9) produced being pressed into the winding bed (8) by a pressure roll (11), at least in the initial phase of the winding process, and, after an intended final diameter has been reached, being ejected out of the winding bed (8), at least at a reduced winding speed, severing the material web (4), and the new material web start produced by the severing subsequently being wound onto at least one new core (12) introduced into the winding bed (8), the at least one new core (12) being introduced into the space (13) delimited by the two carrier rolls (6, 7) and the running reel (9) at the earliest as soon as the geometric relationships of this space (13) and the core (12) permit this,
**characterized in that**
the core is supported by means of a device which is moved into the aforesaid space and out of the aforesaid space through the unchangeable gap between the carrier rolls and, at its upper edge, bears a machine-width element which is reshaped to form a core channel in the aforesaid space.

2. Method according to Claim 1,
**characterized in that**
the at least one new core (12) is introduced into the space (13) delimited by the two carrier rolls (6, 7) and the running reel (9) as soon as the geometric relationships of this space (13) and the core (12) permit this.

3. Method according to Claim 1 or 2,
**characterized in that**
a core channel (18), on which the at least one core (12) is subsequently placed in a conventional way, is firstly created in the space delimited by the two carrier rolls (6, 7) and the running reel (9).

4. Method according to one of the preceding claims,
**characterized in that**
the core channel (18) is removed from the space (13) delimited by the two carrier rolls (6, 7) and the running reel (9) again at the earliest when the new reel (9) produced on the at least one core (12) in the course of the winding process has come free of the core channel (18).

5. Method according to one of the preceding claims,
**characterized in that**
it proceeds under automatic control.

6. Apparatus for winding up a material web (4) onto at least one core (12) lying in a winding bed (8) formed from two carrier rolls (6, 7), it being possible for the reel (9) produced to be pressed into the winding bed (8) by a pressure roll (11), at least in the initial phase of the winding process, and, after an intended final diameter has been reached, to be ejected out of the winding bed (8), at least at a reduced winding speed, severing the material web (4), and it being possible for the new material web start produced by the severing to subsequently be wound onto a new core (12) introduced into the winding bed (8), there being arranged in the pocket underneath the delimited space (13) formed by the running reel (9) and the carrier rolls (6, 7) a machine-width device (14), which can be moved into the aforesaid space and out of the aforesaid space through the unchangeable gap (10) between the carrier rolls (6, 7),
**characterized in that**
at its upper edge (15), the device (14) bears a machine-width element (16) which can be reshaped to form a core channel (18) in the aforesaid space (13).

7. Apparatus according to Claim 6,
**characterized in that**
the element (16) comprises a pair of bars (17) connected to the device (14) in the manner of a hinge on a common longitudinal axis, and **in that** each of the two bars (17) can be pivoted out of its original vertical position into a horizontal position, which results in a core channel (18), and can be pivoted back out of the horizontal position into a vertical one again, so that the core channel (18) is eliminated.

8. Apparatus according to one of the preceding claims,
**characterized in that**
there are mechanical, pneumatic, hydraulic or electric actuators which control the movements.

9. Apparatus according to Claim 8,
**characterized in that**
a system monitors the operating state in which the slitter-rewinder (1) is found in each case, and controls the actuators such that the core loading operation can take place automatically with the winding process continuing.

## Revendications

1. Procédé pour enrouler une bande de matériau (4) sur au moins un mandrin (12) situé dans un banc d'enroulement (8) formé de deux rouleaux porteurs (6, 7), la bobine produite (9) étant pressée au moins dans la phase initiale du processus d'enroulement par un rouleau de pressage (11) dans le banc d'enroulement (8) et après avoir atteint un diamètre de consigne final étant éjectée du banc d'enroulement (8) au moins à vitesse d'enroulement réduite et avec sectionnement de la bande de matériau (4), et le nouveau début de bande de matériau produit par le sectionnement étant ensuite enroulé sur au moins un nouveau mandrin (12) introduit dans le banc d'enroulement (8), l'au moins un nouveau mandrin (12) étant introduit dans l'espace (13) limité par les deux rouleaux porteurs (6, 7) et la bobine (9) actuelle, au plus tôt dès que les rapports géométriques de cet espace (13) et du mandrin (12) le permettent,
**caractérisé en ce que** le mandrin est supporté au moyen d'un dispositif qui est déplacé à travers l'interstice invariable entre les rouleaux porteurs à l'intérieur dudit espace ou hors dudit espace et qui porte sur son arête supérieure un élément ayant la largeur de la machine qui est déformé dans ledit espace pour produire un canal de mandrin.

2. Procédé selon la revendication 1, **caractérisé en ce que** l'au moins un nouveau mandrin (12) est introduit dans l'espace (13) limité par les deux rouleaux porteurs (6, 7) et la bobine (9) actuelle, dès que les rapports géométriques de cet espace (13) et du mandrin (12) le permettent.

3. Procédé selon la revendication 1 ou 2, **caractérisé en ce que** dans l'espace limité par les deux rouleaux porteurs (6, 7) et la bobine (9) actuelle, est d'abord créé un canal de mandrin (18), sur lequel est ensuite placé l'au moins un mandrin (12) de la manière usuelle.

4. Procédé selon l'une quelconque des revendications précédentes, **caractérisé en ce que** le canal de mandrin (18) est à nouveau enlevé de l'espace (13) limité par les deux rouleaux porteurs (6, 7) et la bobine (9) actuelle au plus tôt après que la nouvelle bobine (9) produite sur l'au moins un mandrin (12) au cours du processus d'enroulement a été libérée du canal de mandrin (18).

5. Procédé selon l'une quelconque des revendications précédentes, **caractérisé en ce que** le procédé se déroule de manière commandée automatiquement.

6. Dispositif pour enrouler une bande de matériau (4) sur au moins un mandrin (12) situé dans un banc d'enroulement (8) formé de deux rouleaux porteurs (6, 7), la bobine produite (9) pouvant être pressée au moins dans la phase initiale du processus d'enroulement par un rouleau de pressage (11) dans le banc d'enroulement (8) et après avoir atteint un diamètre de consigne final pouvant être éjectée du banc d'enroulement (8) à vitesse d'enroulement réduite et avec sectionnement de la bande de matériau (4), et le nouveau début de bande de matériau produit par le sectionnement pouvant ensuite être enroulé sur un nouveau mandrin (12) introduit dans le banc d'enroulement (8), un dispositif (14) ayant la largeur de la machine étant disposé dans le coin au-dessous de l'espace (13) limité formé par la bobine (9) actuelle et les rouleaux porteurs (6, 7), lequel dispositif pouvant être déplacé à travers l'interstice invariable (10) entre les rouleaux porteurs (6, 7) à l'intérieur dudit espace ou hors dudit espace,
**caractérisé en ce que** le dispositif (14) porte sur son arête supérieure (15) un élément (16) ayant la largeur de la machine, qui peut être déformé dans ledit espace (13), pour former un canal de mandrin (18).

7. Dispositif selon la revendication 6, **caractérisé en ce que** l'élément (16) se compose d'une paire de baguettes (17) reliées à la manière d'une charnière au dispositif (14) sur un axe longitudinal commun et **en ce que** chacune des deux baguettes (17) peut pivoter depuis sa position verticale initiale dans une position horizontale, de sorte qu'un canal de mandrin (18) soit obtenu, ou peut pivoter depuis la position horizontale à nouveau dans une position verticale, de telle sorte que le canal de mandrin (18) soit écarté.

8. Dispositif selon l'une quelconque des revendications précédentes, **caractérisé en ce que** des actionneurs mécaniques, pneumatiques, hydrauliques, ou électriques sont prévus, lesquels commandent les mouvements.

9. Dispositif selon la revendication 8, **caractérisé en ce qu'**un système surveille l'état de fonctionnement dans lequel se trouve à chaque fois la machine refendeuse (1), et commande des actionneurs de telle sorte que l'opération de revêtement du mandrin puisse avoir lieu automatiquement alors que le processus d'enroulement continue. actionneurs de telle sorte que l'opération de revêtement du mandrin puisse avoir lieu automatiquement alors que le processus d'enroulement continue.
